# EUROPÄISCHE PATENTSCHRIFT

(11) **EP 3 344 533 B1**
(45) Veröffentlichungstag und Bekanntmachung des Hinweises auf die Patenterteilung: **01.01.2020**
(21) Anmeldenummer: 16757864.0
(22) Anmeldetag: 25.08.2016
(51) Int. Cl.: B63G 8/30, B63G 9/02, F41F 3/10, B63G 13/00

(54) **SYSTEM ZUM ANORDNEN VON STARTERROHREN IN EINEM U-BOOT UND ANORDNUNG VON STARTERROHREN IN EINEM U-BOOT**
SYSTEM FOR ARRANGING STARTER TUBES IN A SUBMARINE, AND ARRANGEMENT OF STARTER TUBES IN A SUBMARINE
SYSTÈME D'AGENCEMENT DE TUBES D'AMORÇAGE DANS UN SOUS-MARIN ET AGENCEMENT DE TUBES D'AMORÇAGE DANS UN SOUS-MARIN

(30) Priorität: 01.09.2015 DE 102015114576
(43) Veröffentlichungstag der Anmeldung: 11.07.2018
(73) Patentinhaber: thyssenkrupp Marine Systems GmbH, 24143 Kiel (DE); thyssenkrupp AG, 45143 Essen (DE)
(72) Erfinder: MALERZ, Udo, 24211 Preetz (DE); JUNGE, Matthias, 24247 Mielkendorf (DE); SICK, Patric, 24226 Heikendorf (DE)
(74) Vertreter: thyssenkrupp Intellectual Property GmbH
(86) Internationale Anmeldenummer: PCT/EP2016/070050
(87) Internationale Veröffentlichungsnummer: WO 2017/036904

(56) Entgegenhaltungen:
- WO-A1-2013/014230
- DE-A1- 3 209 401
- DE-C1- 10 031 409
- JP-A- 2010 190 440

## Beschreibung

### Stand der Technik

Die Erfindung betrifft ein System zum Anordnen von Starterrohren in einem U-Boot und eine Anordnung von Starterrohren in einem U-Boot.

Zu den Abwehrmöglichkeiten eines U-Boots unter Torpedobeschuss gehören einerseits "hard-kill"-Methoden, bei denen versucht wird, den Torpedo zu zerstören, oder "soft-kill"-Methoden, bei denen versucht wird, den Torpedo ins Leere laufen zu lassen.

Für die bei "soft-kill"-Methoden genutzten Ablenkungsmaßnahmen, die den Torpedo ins Leere laufen lassen, sind üblicherweise Starterrohre, wie sie beispielsweise aus der Druckschrift EP 1 580 117 A2 bekannt sind, auf einem U-Boot vorgesehen. Ihre Aufgabe besteht in der Regel darin, ein im Starterrohr angeordnetes Täuschungsmittel, d. h. einen sogenannten Effektor, dazu zu veranlassen, einen Täuschungseffekt, beispielsweise in Form von Wärme, zu bewirken, wenn das U-Boot mit einem Torpedo beschossen wird. Üblicherweise werden mehrere dieser Starterrohre in einem System, d. h. in einem Startercontainer, angeordnet, wobei das System wiederum außerhalb des Druckkörpers unterhalb einer Außenhaut des U-Boots angeordnet ist. Die Anordnung des Systems wird hier allerdings von Rahmenkonstruktionen, insbesondere deren Mittelwänden, eingeschränkt. Außerdem ist in der Regel eine Füllvorrichtung, mittels der die Starterrohre mit dem Täuschungsmittel befüllt werden, genauso wie eine Entriegelungsvorrichtung für die Starterrohre vorgesehen. Dadurch ergeben sich komplexe Anordnungen, die in einem U-Boot vergleichsweise viel Bauraum in Beschlag nehmen.

Aus der WO 2013/014230 A1 ist ein Unterwasserfahrzeug mit einer Startvorrichtung für Unterwasserlaufkörper bekannt.

Aus der DE 32 09 401 A1 ist eine Unterwasserstart- und Ablaufvorrichtung für Torpedos bekannt.

### Offenbarung der Erfindung

Es ist eine Aufgabe der vorliegenden Erfindung, ein System zum Anordnen von Starterrohren bereitzustellen, das sich möglichst bauraumsparend in einem U-Boot integrieren lässt. Zudem wäre es wünschenswert, wenn sich das System unabhängig von den konstruktionsbedingten baulichen Voraussetzungen in das U-Boot montieren und einfach warten lässt.

Die vorliegende Erfindung löst die Aufgabe durch ein System zum Anordnen von Starterrohren in einem U-Boot, wobei das System mehrere modular zusammensetzbare Aufnahmeeinheiten zur jeweiligen Aufnahme eines Starterrohrs umfasst, wobei in einem zusammengesetzten Zustand mehrere Aufnahmeeinheiten entlang einer zur Längsseite der Starterrohre senkrecht verlaufenden Richtung nebeneinander angeordnet und über ein Verbindungselement positionsfest miteinander verbunden sind.

Gegenüber dem Stand der Technik hat die vorliegende Erfindung den Vorteil, dass sich die Starterrohre im System modular zusammensetzen lassen können und dadurch die geometrische Form des Systems entsprechend den konstruktionsbedingten baulichen Voraussetzungen angepasst werden kann. Dabei sorgen die Verbindungselemente für eine erforderliche positionsfeste Anordnung der einzelnen Aufnahmeeinheiten untereinander. Insbesondere lassen sich die einzelnen modular zusammensetzbaren Aufnahmeeinheiten beliebig stapeln oder aneinander anreihen, bis der für das System vorgesehene Bauraum mit den Aufnahmeeinheiten aufgefüllt ist. Zudem lässt sich das System in vorteilhafter Weise ohne großen Aufwand bei der nachträglichen Aufrüstung eines U-Boots nutzen. Weiterhin gestattet das seitliche Anordnen der Starterrohre, dass Wartungsarbeiten, wie beispielsweise eine Druckprüfung, im zusammengesetzten Zustand durchgeführt werden können. Des Weiteren können Starterrohre bzw. Aufnahmeeinheiten einfach untereinander ausgetauscht werden, wenn z.B. eine Aufnahmeeinheit oder ein Starterrohr ausgefallen ist.

Vorzugsweise ist das System im zusammengebauten Zustand außerhalb eines Druckkörpers und unterhalb einer Außenhaut des U-Boots angeordnet. Dabei ist es erfindungsgemäß vorstellbar, dass das Verbindungselement für eine Verbindung zwischen mehreren Aufnahmeeinheiten in einzelne oder mehrere Aufnahmeeinheiten eingreift oder diese umgreift. Insbesondere werden mehrere Aufnahmeeinheiten mit dem Verbindungselement reibschlüssig, kraftschlüssig und/oder stoffschlüssig verbunden, beispielsweise durch ein Verklipsen, ein Verschrauben oder ein Verschweißen. Darüber hinaus ist es vorstellbar, dass mittels des Verbindungselements eine Ausrichtung der mehreren Aufnahmeeinheiten untereinander erfolgt. Weiterhin ist es erfindungsgemäß denkbar, dass im zusammengesetzten Zustand die zusammengesetzten Aufnahmeeinheiten entlang eines Querschnitts des Systems gemeinsam eine rechteckige, quadratische, gestufte, bogenförmige und/oder eine dreieckige Kontur aufweisen. Insbesondere ist es vorgesehen, dass mehrere Aufnahmeeinheiten jeweils entlang einer ersten Richtung und entlang einer zweiten Richtung nebeneinander angeordnet sind.

Vorteilhafte Ausgestaltungen und Weiterbildungen der Erfindung sind den Unteransprüchen sowie der Beschreibung unter Bezugnahme auf die Zeichnungen entnehmbar.

Gemäß einer weiteren Ausführungsform der vorliegenden Erfindung ist vorgesehen, dass im zusammengesetzten Zustand in der Aufnahmeeinheit das Starterrohr und ein funktionales Bauteil entlang der Längsseite des Starterrohrs fluchtend zueinander angeordnet sind. Dadurch lassen sich die die Funktionalität des Starterrohrs sicherstellenden funktionalen Bauteile so anordnen, dass die Längsseite der Aufnahmeeinheiten frei bleibt und so ein Nebeneinanderanordnen nicht verhindert wird und das Warten der Starterrohre über einen seitlichen Zugriff möglich wird.

Gemäß einer weiteren Ausführungsform der vorliegenden Erfindung ist vorgesehen, dass die Aufnahmeeinheit als funktionales Bauteil eine Entriegelungsvorrichtung, eine Füllvorrichtung und/oder eine Entlüftungsvorrichtung umfasst. Insbesondere handelt es sich bei den funktionalen Bauteilen also um solche, die zum Befüllen, Entlüften oder Entriegeln des Starterrohrs vorgesehen sind. Vorzugsweise ist es vorgesehen, dass die Aufnahmeeinheit als funktionales Bauteil einen Druckspeicher aufweist.

Erfindungsgemäß ist vorgesehen, dass die Aufnahmeeinheiten jeweils eine erste Platte und/oder eine zweite Platte aufweisen, wobei im zusammengesetzten Zustand zwischen der ersten Platte und der zweiten Platte das Starterrohr angeordnet ist. Insbesondere ist es vorgesehen, dass das Starterrohr stirnseitig an der ersten Platte oder zweiten Platte anliegt. Bevorzugt ist die erste und/oder die zweite Platte derart ausgestaltet, dass über die erste und/oder die zweite Platte Glykol und/oder Wasser in das Starterrohr einleitbar sind.

Erfindungsgemäß ist vorgesehen, dass mehrere erste Platten der Aufnahmeeinheiten und/oder mehrere zweite Platten der Aufnahmeeinheiten nebeneinander und aneinander anliegend angeordnet sind. Dabei ist es vorstellbar, dass die ersten Platten und/oder die zweiten Platten in einem Kontaktbereich, in dem die ersten Platten aneinander anliegen oder in dem die zweiten Platten aneinander anliegen, Vorrichtungen zur gegenseitigen Ausrichtung oder Verbindung aufweisen. Beispielsweise umfassen die ersten bzw. zweiten Platten eine Nut und einen Nocken, die im zusammengesetzten Zustand des Systems ineinandergreifen.

Gemäß einer weiteren Ausführungsform der vorliegenden Erfindung ist vorgesehen, dass das Verbindungselement ein Rahmengerüstelement ist. Insbesondere ist es vorgesehen, dass das Rahmengerüstelement mehrere erste bzw. mehrere zweite Platten an deren Seiten miteinander verbindet. Dabei ist es vorstellbar, dass das Rahmengerüst einen von den gemeinschaftlich angeordneten ersten Platten und zweiten Platten gebildeten Umfang zumindest teilweise umgreift. Darüber hinaus ist es vorstellbar, dass das Rahmengerüst eine Führungsschiene aufweist bzw. als Führungsschiene ausgestaltet ist, wobei die erste Platte und/oder die zweite Platte im zusammengesetzten Zustand in die Führungsschiene eingreift bzw. entlang der Führungsschiene beim Zusammensetzten des Systems schiebbar ist. Darüber hinaus ist es vorstellbar, dass das Rahmengerüstelement in seiner Größe, insbesondere seiner Länge, variierbar ist, um sich entsprechend der Form des zusammengesetzten Systems anzupassen.

Gemäß einer weiteren Ausführungsform der vorliegenden Erfindung ist vorgesehen, dass das System eine Entriegelungsvorrichtung, die an mehrere Aufnahmeeinheiten gekoppelt ist, aufweist. Vorzugsweise umfasst die Entriegelungsvorrichtung eine Entriegelungswelle, die mehreren Aufnahmeeinheiten gemeinsam ist und über ein Zentralgestänge betätigbar ist. Insbesondere ist es vorgesehen, dass die Entriegelungswelle in Wirkverbindung mit Druckspeichern, insbesondere Ventilen an den Druckspeichern, mehrerer Aufnahmeeinheiten steht. Weiterhin ist es vorgesehen, dass die Druckspeicher der Aufnahmeeinheiten derart an die Entriegelungswelle gekoppelt sind, dass ein Betätigen der Entriegelungswelle, vorzugsweise über ein Öffnen eines Ventils, die Druckspeicher dazu veranlasst, die Starterrohre auszustoßen. Vorzugsweise erstreckt sich die Entriegelungswelle entlang der ersten bzw. zweiten Richtung, entlang der mehrere Aufnahmeeinheiten nebeneinander angeordnet sind.

Gemäß einer weiteren Ausführungsform der vorliegenden Erfindung ist vorgesehen, dass das System eine weitere Aufnahmeeinheit zur Aufnahme eines weiteren Starterrohrs umfasst, wobei im zusammengesetzten Zustand die weitere Aufnahmeeinheit über eine Adaptervorrichtung neben einer der Aufnahmeeinheiten angeordnet ist. Insbesondere ist es vorgesehen, dass sich die Aufnahmeeinheit von der weiteren Aufnahmeeinheit in ihrer Dimensionierung, beispielsweise in Hinblick auf den Abstand der ersten Platte zur zweiten Platte oder der Größe der ersten bzw. zweiten Platte, unterscheidet. Dadurch lassen sich in vorteilhafter Weise unterschiedlich große Starterrohre in einem System, d. h. einem Startercontainer, vereinen, was die Anpassungsfähigkeit des Systems an die baulichen Rahmenbedingungen im U-Boot weiter verbessert. Beispielsweise ist das System durch die Anordnung der Aufnahmeeinheiten und weiteren Aufnahmeeinheiten gestuft ausgestaltet. Als Adaptervorrichtung sind beispielsweise Platten vorstellbar oder ein Bauteil, das Starterrohre für die Aufnahmeeinheit und Starterrohre für die weitere Aufnahmeeinheit umgreift bzw. in sich aufnimmt.

Gemäß einer weiteren Ausführungsform der vorliegenden Erfindung ist vorgesehen, dass das System eine Steuerung zur Steuerung der Aufnahmeeinheiten umfasst und die Steuerung vorzugsweise in einem druckfesten Behälter gelagert ist. Insbesondere lassen sich mittels der Steuerung mehrere Aufnahmeeinheiten gleichzeitig steuern, vorzugsweise koordinieren. Durch die Lagerung im druckfesten Behälter wird die Steuerung in vorteilhafter Weise geschützt.

Gemäß einer weiteren Ausführungsform der vorliegenden Erfindung ist es vorgesehen, dass das System ein Reservoir zur Versorgung der Aufnahmeeinheit, insbesondere des Starterrohrs, umfasst. Vorzugsweise umfasst das System ein Reservoir, mit dem die einzelnen Aufnahmeeinheiten, insbesondere deren Druckspeicher und deren Starterrohre, mit Glykol, Stickstoff und/oder Wasser zentral versorgt werden. Dadurch lässt sich das Auffrischen des Vorrats für Glykol, Stickstoff und/oder Wasser ohne großen Aufwand zentral durchführen und es wird in vorteilhafter Weise auf ein Befüllen mit einzelnen für die jeweilige Aufnahmeeinheit vorgesehenen Versorgungseinrichtungen verzichtet. Vorzugsweise ist das Reservoir entlang einer durch die Längsseite der Starterrohre vorgegebenen Richtung neben den mehreren Aufnahmeeinheiten angeordnet.

Gemäß einer weiteren Ausführungsform der vorliegenden Erfindung ist vorgesehen, dass das System eine Schwenkeinrichtung zum Ausrichten der Starterrohre aufweist. Dabei ist es bevorzugt vorgesehen, dass das System zur Richtungsvorgabe für einen Abschuss verschwenkt wird. Weiterhin ist es bevorzugt vorgesehen, dass die Starterrohre im zusammengesetzten System sich entlang einer vom U-Boot vorgegebenen Längsrichtung erstrecken. Dadurch ist in vorteilhafter Weise ein Querausstoß der Starterrohre ohne ein Verschwenken möglich. Für ein Ausstoßen in Fahrrichtung des U-Boots kann es vorgesehen sein, dass die Starterrohre mittels der Schwenkeinrichtung entsprechend ausgerichtet werden.

Ein weiterer Gegenstand der vorliegenden Erfindung ist eine Anordnung von Starterrohren in einem U-Boot, wobei mehrere modular zusammensetzbare Aufnahmeeinheiten eines Systems, insbesondere eines Systems gemäß einem der vorhergehenden Ansprüche, nebeneinander angeordnet sind und über ein Verbindungselement miteinander verbunden sind. Insbesondere ist es vorgesehen, dass die Anordnung an die Bauraumvorgaben des U-Boots angepasst ist. Dadurch lassen sich die Starterrohre in das U-Boot möglichst bauraumoptimiert integrieren.

Weitere Einzelheiten, Merkmale und Vorteile der Erfindung ergeben sich aus den Zeichnungen sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den Erfindungsgedanken nicht einschränken.

### Kurze Beschreibung der Figuren

Die **Figur 1** zeigt eine beispielhafte Aufnahmeeinheit für ein System zum Lagern von Starterrohren gemäß der vorliegenden Erfindung aus zwei Perspektiven.
Die **Figur 2** zeigt ein System zum Lagern von Starterrohren gemäß einer ersten beispielhaften Ausführungsform der vorliegenden Erfindung.
Die **Figur 3** zeigt einen Teilausschnitt aus dem System zum Anordnen von Starterrohren gemäß der ersten beispielhaften Ausführungsform der vorliegenden Erfindung.
Die **Figur 4** zeigt ein System zum Anordnen von Starterrohren gemäß einer zweiten beispielhaften Ausführungsform der vorliegenden Erfindung.
Die **Figur 5** zeigt ein System zum Anordnen von Starterrohren gemäß einer dritten beispielhaften Ausführungsform der vorliegenden Erfindung.
Die **Figur 6** zeigt ein System zum Anordnen von Starterrohren gemäß einer vierten beispielhaften Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist eine beispielhafte Aufnahmeeinheit für ein System zum Anordnen von Starterrohren 1, d. h. für einen modular zusammensetzbaren Startcontainer, in einem U-Boot gemäß der vorliegenden Erfindung aus zwei Perspektiven dargestellt. Insbesondere ist es vorgesehen, dass die einen Effektor aufweisenden Starterrohre 1 für einen Abschuss im Falle eines Torpedobeschusses bestimmt sind. Diese Effektoren dienen dabei insbesondere als Täuschkörper, die beispielsweise über eine Wärmeentwicklung den Torpedo ablenken. Für das Abschießen sind die Starterrohre 1 bevorzugt im Bereich der Außenhaut des U-Boots angeordnet. Für ein möglichst bauraumökonomisches Anordnen der Starterrohre 1 ist ein modular aus mehreren Aufnahmeeinheiten 6 zusammensetzbares System zum Anordnen der Starterrohre 1 vorgesehen. Durch das modulare Zusammensetzen lassen sich die Starterrohre 1 in vorteilhafter Weise bauraumangepasst anordnen. Vorzugsweise umfasst die Aufnahmeeinheit 6 eine erste Platte 21 und eine zweite Platte 22, zwischen denen das Starterrohr 1 angeordnet ist. Über die am Starterrohr 1 angeordnete erste und/oder zweite Platte 21,22 wird das Starterrohr 1 mittels einer Füllvorrichtung 65 befüllt oder mit einer Entlüftungsvorrichtung entlüftet. Insbesondere ist es vorgesehen, dass die Aufnahmeeinheit 6 einen Druckspeicher 12, der über einen ersten Befüllanschluss 4 insbesondere mit Stickstoff versorgt wird, umfasst. Vorzugsweise umfasst die Füllvorrichtung 65 einen Schlitzzylinder, der über einen weiteren ersten Befüllanschluss 5 mit Glykol befüllt wird. Vorzugsweise ist die Füllvorrichtung 65 an der ersten Platte 21 angeordnet und die zweite Platte 22 weist einen zweiten Befüllanschluss 8 für das Starterrohr 1 auf, über den Glykol und/oder Wasser in das Starterrohr 1 eingeleitet werden. Durch das stirnseitige Anordnen des Druckspeichers 12, der Füllvorrichtung 65 und/oder der Entlüftungsvorrichtung kann auf ein seitliches, d. h. auf ein an der Längsseite des Starterrohres 1 vorgenommenes, Befüllen oder Entlüften verzichtet werden und mehrere Aufnahmeeinheiten 6 entlang einer senkrecht zur Längsrichtung des Starterrohres 1 verlaufenden Richtung nebeneinander angeordnet werden. Bevorzugt umfasst die Aufnahmeeinheit 6 eine Entriegelungsvorrichtung 9, mit der das Starterrohr 1 im Falle eines Abschusses entriegelt werden kann.

In **Figur 2** ist ein System zum Anordnen von Starterrohren 1 gemäß einer ersten beispielhaften Ausführungsform der vorliegenden Erfindung dargestellt. Hier sind die mit den Starterrohren 1 befüllten Aufnahmeeinheiten 6 in einer Doppelrohrreihe angeordnet, wobei die nebeneinander angeordneten ersten Platten 21 bzw. zweiten Platten 22 jeweils ein Rechteck formen. Insbesondere ist es hierbei vorgesehen, dass die nebeneinander angeordneten ersten bzw. zweiten Platten durch ein Rahmengerüstelement 3 miteinander verbunden sind. Vorzugsweise werden die nebeneinander angeordneten ersten Platten 21 bzw. zweiten Platten 22 entlang ihres gemeinsamen Umfangs von dem Rahmengerüstelement 3 umgeben bzw. umgriffen. Weiterhin ist vorgesehen, dass das System eine Steuerung 14 zur Ansteuerung und Überwachung der einzelnen Aufnahmeeinheiten 6 umfasst. Weiterhin sind Querstreben 51 vorgesehen, um ein Rahmengerüst, das beispielsweise das Rahmengerüstelement 3 aufweist, des Systems zu stabilisieren.

In **Figur 3** ist ein Teilausschnitt aus dem System zum Lagern von Starterrohren 1 gemäß der ersten beispielhaften Ausführungsform der vorliegenden Erfindung dargestellt. Insbesondere umfasst das System eine Entriegelungsvorrichtung 62, die an mehrere Aufnahmeeinheiten 6 gekoppelt ist. Vorzugsweise umfasst die Entriegelungsvorrichtung 62 eine Entriegelungswelle 11, die in Wirkverbindung mit den einzelnen Druckspeichern 12 der mehreren Aufnahmeeinheiten 6 steht und über ein Zentralgestänge 10 angesteuert wird. Dabei ist es vorzugsweise vorgesehen, dass die Entriegelungsvorrichtung 62 über von der Entriegelungswelle 11 gesteuerte Ventile die Starterrohre 1 bei einem Abschuss entriegelt. Besonderes ist es vorgesehen, dass die Entriegelungsvorrichtung 62 vom Starterrohr 1 aus gesehen hinter den ersten Platten 21 angeordnet ist.

In **Figur 4** ist ein System zum Anordnen von Starterrohren 1 gemäß einer zweiten beispielhaften Ausführungsform der vorliegenden Erfindung dargestellt. In der hier dargestellten zweiten beispielhaften Ausführungsform sind die mehreren Aufnahmeeinheiten 6 vertikal übereinander angeordnet. Darüber hinaus bilden Rahmengerüstelemente 3, über die die zweiten Platten 22 miteinander verbunden sind, eine Art Schienen- bzw. Führungssystem, in das die zweiten Platten 22 eingelassen sind. Dabei ist das System auf einer Trägerplatte 20 angeordnet.

In **Figur 5** ist ein System zum Anordnen von Starterrohren 1 gemäß einer dritten beispielhaften Ausführungsform der vorliegenden Erfindung dargestellt. In der hier dargestellten dritten beispielhaften Ausführungsform umfasst das System neben den Aufnahmeeinheiten 6 weitere Aufnahmeeinheiten 7, wobei sich die Aufnahmeeinheit 6 von der weiteren Aufnahmeeinheit 7 durch das Starterrohr 1, für dessen Aufnahme sie vorgesehen sind, unterscheidet. Insbesondere unterscheiden sich die Starterrohre 1 für die Aufnahmeeinheit 6 von den Starterrohren für die weiteren Aufnahmeeinheiten 7 in Hinblick auf ihren Durchmesser und/oder ihre Länge. Um Aufnahmeeinheiten 6 und weitere Aufnahmeeinheiten 7, die für unterschiedliche Starterrohre ausgerichtet sind, im System modular zusammenzusetzen, ist eine Adaptervorrichtung 50 vorgesehen, über die im zusammengesetzten Zustand die Aufnahmeeinheiten 6 und die weiteren Aufnahmeeinheiten 7 miteinander verbunden sind. In der hier dargestellten dritten beispielhaften Ausführungsform sind die weiteren Aufnahmeeinheiten 7 entlang einer vertikal verlaufenden Richtung übereinander angeordnet. Zwischen den Aufnahmeeinheiten 6 und den weiteren Aufnahmeeinheiten 7 ist als Adaptervorrichtung 50 eine Trennplatte vorgesehen, auf der die weiteren Aufnahmeeinheiten aufliegen.

In **Figur 6** ist ein System zum Anordnen von Starterrohren 1 gemäß einer vierten beispielhaften Ausführungsform der vorliegenden Erfindung dargestellt. Gegenüber der dritten Ausführungsform sind in der vierten Ausführungsform die Aufnahmeeinheiten 6 und die weiteren Aufnahmeeinheiten 7 entlang einer horizontalen Richtung nebeneinander angeordnet. Bevorzugt sind dabei die zweiten Platten 22 der Aufnahmeeinheit 6 und die zweiten Platten der weiteren Aufnahmeeinheit 7, insbesondere entlang einer senkrecht zur Längsseite der Starterrohre 1 verlaufenden Richtung, fluchtend zueinander angeordnet und schließen bevorzugt das System bündig ab. Über ein gemeinsames Rahmengerüstelement 3 sind dabei die zweiten Platten 22 der Aufnahmeeinheiten 6 und die zweiten Platten der weiteren Aufnahmeeinheiten 7 miteinander verbunden. Darüber hinaus ist es bevorzugt vorgesehen, dass sich auf Höhe der ersten Platten der weiteren Aufnahmeeinheiten 7 das Verbindungselement bzw. das Rahmengerüstelement 3 bis in den Bereich der Aufnahmeeinheiten 6 erstreckt. Insbesondere bildet das Verbindungselement zusammen mit gelochten Scheiben, durch die jeweils eines der Starterrohre durchgreift, eine Adaptervorrichtung 50, mit der die Aufnahmeeinheiten 6 und die weiteren Aufnahmeeinheiten 7 miteinander verbunden sind.

### Bezugszeichenliste

- 1: Starterrohr
- 3: Rahmengerüstelement
- 4: erster Befüllanschluss
- 5: weiterer erster Befüllanschluss
- 6: Aufnahmeeinheit
- 7: weitere Aufnahmeeinheit
- 8: zweiter Befüllanschluss
- 9: Entriegelungsvorrichtung
- 10: Zentralgestänge
- 11: Entriegelungswelle
- 12: Druckspeicher
- 14: Steuerung
- 20: Trägerplatte
- 21: erste Platte
- 22: zweite Platte
- 50: Adaptervorrichtung
- 51: Querstrebe
- 62: Entriegelungsvorrichtung
- 65: Füllvorrichtung
- 111: Starterrohr für weitere Aufnahmeeinheit

## Patentansprüche

1. System zum Anordnen von Starterrohren (1) in einem U-Boot, wobei das System mehrere modular zusammensetzbare Aufnahmeeinheiten (6) zur jeweiligen Aufnahme eines Starterrohrs (1) umfasst, wobei in einem zusammengesetzten Zustand mehrere Aufnahmeeinheiten (6) entlang einer zur Längsseite der Starterrohre (1) senkrecht verlaufenden Richtung nebeneinander angeordnet und über ein Verbindungselement positionsfest miteinander verbunden sind, **dadurch gekennzeichnet, dass** die Aufnahmeeinheiten (6) jeweils eine erste Platte (21) und eine zweite Platte (22) aufweisen, wobei im zusammengesetzten Zustand zwischen der ersten Platte (21) und der zweiten Platte (22) das Starterrohr (1) angeordnet ist, wobei mehrere erste Platten (21) der Aufnahmeeinheiten (6) und/oder mehrere zweite Platten (22) der Aufnahmeeinheiten (6) nebeneinander und aneinander anliegend angeordnet sind.

2. System gemäß Anspruch 1, wobei in der Aufnahmeeinheit (6) im zusammengesetzten Zustand das Starterrohr (1) und ein funktionales Bauteil entlang der Längsseite des Starterrohrs fluchtend zueinander angeordnet sind.

3. System gemäß einem der vorhergehenden Ansprüche, wobei die Aufnahmeeinheit (6) als funktionales Bauteil eine Entriegelungsvorrichtung (62), eine Füllvorrichtung (65) und/oder eine Entlüftungsvorrichtung umfasst.

4. System gemäß einem der vorhergehenden Ansprüche, wobei das Verbindungselement ein Rahmengerüstelement (3) ist.

5. System gemäß einem der vorhergehenden Ansprüche, wobei das System eine Entriegelungsvorrichtung (62), die an mehrere Aufnahmeeinheiten (6) gekoppelt ist, aufweist.

6. System gemäß einem der vorhergehenden Ansprüche, wobei das System eine weitere Aufnahmeeinheit (7) zur Aufnahme eines weiteren Starterrohrs umfasst, wobei im zusammengesetzten Zustand die weitere Aufnahmeeinheit (7) vorzugsweise über eine Adaptervorrichtung (50) neben einer Aufnahmeeinheit (6) angeordnet ist.

7. System gemäß einem der vorhergehenden Ansprüche, wobei das System ein Reservoir zur Versorgung der Aufnahmeeinheiten (6) umfasst.

8. System gemäß einem der vorhergehenden Ansprüche, wobei das System eine Steuerung (14) zur Steuerung der Aufnahmeeinheiten (6) umfasst und vorzugsweise die Steuerung (14) in einem druckfesten Behälter gelagert ist.

9. System gemäß einem der vorhergehenden Ansprüche, wobei das System eine Schwenkeinrichtung zum Ausrichten der Starterrohre (1) aufweist.

10. Anordnung von Starterrohren (1) in einem U-Boot, wobei mehrere modular zusammensetzbare Aufnahmeeinheiten (6) für ein Starterrohr eines System, insbesondere eines Systems gemäß einem der vorhergehenden Ansprüche, nebeneinander angeordnet sind und über ein Verbindungselement miteinander verbunden sind, **dadurch gekennzeichnet, dass** die Aufnahmeeinheiten (6) jeweils eine erste Platte (21) und eine zweite Platte (22) aufweisen, wobei im zusammengesetzten Zustand zwischen der ersten Platte (21) und der zweiten Platte (22) das Starterrohr (1) angeordnet ist, wobei mehrere erste Platten (21) der Aufnahmeeinheiten (6) und/oder mehrere zweite Platten (22) der Aufnahmeeinheiten (6) nebeneinander und aneinander anliegend angeordnet sind.

## Claims

1. System for arranging launch tubes (1) in a submarine, wherein the system comprises a plurality of modularly assemblable receiver units (6) for respectively receiving a launch tube (1), wherein, in an assembled state, a plurality of receiver units (6) are arranged next to one another along a direction extending perpendicularly to the longitudinal side of the launch tubes (1) and are connected to one another in a positionally fixed manner via a connection element, **characterized in that** the receiver units (6) each comprise a first plate (21) and a second plate (22), wherein, in the assembled state, the launch tube (1) is arranged between the first plate (21) and the second plate (22), wherein a plurality of first plates (21) of the receiver units (6) and/or a plurality of second plates (22) of the receiver units (6) are arranged next to one another and lying against one another.

2. System according to Claim 1, wherein the launch tube (1) and a functional component are arranged in alignment with one another along the longitudinal side of the launch tube in the receiver unit (6) in the assembled state.

3. System according to either of the preceding claims, wherein the receiver unit (6) comprises, as functional component, an unlocking device (62), a filling device (65) and/or a venting device.

4. System according to one of the preceding claims, wherein the connection element is a framework element (3).

5. System according to one of the preceding claims, wherein the system comprises an unlocking device (62) which is coupled to a plurality of receiver units (6).

6. System according to one of the preceding claims, wherein the system comprises a further receiver unit (7) for receiving a further launch tube, wherein, in the assembled state, the further receiver unit (7) is preferably arranged via an adapter device (50) next to a receiver unit (6).

7. System according to one of the preceding claims, wherein the system comprises a reservoir for supplying the receiver units (6).

8. System according to one of the preceding claims, wherein the system comprises a controller (14) for controlling the receiver units (6), and the controller (14) is preferably mounted in a pressure-resistant container.

9. System according to one of the preceding claims, wherein the system comprises a pivoting device for orienting the launch tubes (1).

10. Arrangement of launch tubes (1) in a submarine, wherein a plurality of modularly assemblable receiver units (6) for a launch tube of a system, in particular of a system according to one of the preceding claims, are arranged next to one another and are connected to one another via a connection element, **characterized in that** the receiver units (6) each comprise a first plate (21) and a second plate (22), wherein, in the assembled state, the launch tube (1) is arranged between the first plate (21) and the second plate (22), wherein a plurality of first plates (21) of the receiver units (6) and/or a plurality of second plates (22) of the receiver units (6) are arranged next to one another and lying against one another.

## Revendications

1. Système d'agencement de tubes de lancement (1) dans un sous-marin, le système comprenant plusieurs unités de réception (6) pouvant être assemblées de manière modulaire pour la réception respective d'un tube de lancement (1), plusieurs unités de réception (6) étant, dans un état assemblé, juxtaposées le long d'une direction s'étendant perpendiculairement au côté longitudinal des tubes de lancement (1) et étant reliées les unes aux autres dans une position fixe par le biais d'un élément de liaison, **caractérisé en ce que** les unités de réception (6) comprennent respectivement une première plaque (21) et une deuxième plaque (22), le tube de lancement (1) étant disposé entre la première plaque (21) et la deuxième plaque (22) à l'état assemblé, plusieurs premières plaques (21) des unités de réception (6) et/ou plusieurs deuxièmes plaques (22) des unités de réception (6) étant disposées de manière juxtaposée et en appui les unes contre les autres.

2. Système selon la revendication 1, dans lequel le tube de lancement (1) et un composant fonctionnel sont disposés de manière alignée l'un avec l'autre le long du côté longitudinal du tube de lancement dans l'unité de réception (6) à l'état assemblé.

3. Système selon l'une des revendications précédentes, dans lequel l'unité de réception (6) comporte, en tant que composant fonctionnel, un dispositif de déverrouillage (62), un dispositif de remplissage (65) et/ou un dispositif de purge d'air.

4. Système selon l'une des revendications précédentes, dans lequel l'élément de liaison est un élément d'ossature de cadre (3).

5. Système selon l'une des revendications précédentes, dans lequel le système comprend un dispositif de déverrouillage (62) qui est accouplé à plusieurs unités de réception (6).

6. Système selon l'une des revendications précédentes, dans lequel le système comprend une autre unité de réception (7) pour la réception d'un autre tube de lancement, dans lequel l'autre unité de réception (7) est, dans l'état assemblé, disposée près d'une unité de réception (6) de préférence par le biais d'un dispositif adaptateur (50).

7. Système selon l'une des revendications précédentes, dans lequel le système comporte un réservoir pour l'alimentation des unités de réception (6).

8. Système selon l'une des revendications précédentes, dans lequel le système comporte une commande (14) pour la commande des unités de réception (6), la commande (14) étant de préférence montée dans un contenant résistant à la pression.

9. Système selon l'une des revendications précédentes, dans lequel le système comprend un dispositif de pivotement pour l'orientation des tubes de lancement (1).

10. Agencement de tubes de lancement (1) dans un sous-marin, dans lequel plusieurs unités de réception (6) pouvant être assemblées de manière modulaire pour un tube de lancement d'un système, en particulier d'un système selon l'une des revendications précédentes, sont juxtaposées et sont reliées les unes aux autres par le biais d'un élément de liaison, **caractérisé en ce que** les unités de réception (6) comprennent respectivement une première plaque (21) et une deuxième plaque (22), le tube de lancement (1) étant disposé entre la première plaque (21) et la deuxième plaque (22) à l'état assemblé, plusieurs premières plaques (21) des unités de réception (6) et/ou plusieurs deuxièmes plaques (22) des unités de réception (6) étant disposées de manière juxtaposée et en appui les unes contre les autres.
